# EUROPÄISCHE PATENTSCHRIFT

(11) **EP 0 087 513 B1**
(45) Veröffentlichungstag und Bekanntmachung des Hinweises auf die Patenterteilung: **11.09.1985**
(21) Anmeldenummer: 82111658.9
(22) Anmeldetag: 15.12.1982
(51) Int. Cl.: D03D 47/30

(54) **Reihenfachwebmaschine mit einem Webrotor**
Loom with a rotary shed forming device
Métier à tisser avec tambour de foule

(30) Priorität: 19.02.1982 CH 1039/82
(43) Veröffentlichungstag der Anmeldung: 07.09.1983
(73) Patentinhaber: MASCHINENFABRIK SULZER-RÜTI AG, CH-8630 Rüti (Zürich) (CH)
(72) Erfinder: Steiner, Alois, CH-8731 Rieden/SG (CH)
(74) Vertreter: Gubler, Hans

## Beschreibung

Die Erfindung betrifft eine Reihenfachwebmaschine mit einem Webrotor mit Kämmen von Fachhalteorganen für die Kettfäden zur Bildung von in Kettrichtung wandernden offenen Webfächern und mit aus Kanalelementen gebildeten Führungskanälen für die mittels eines strömenden Fluidums angetriebenen Schußfäden, welche Kanalelemente einen abschließbaren seitlichen Austrittsschlitz für den Schußfaden aufweisen, gegeneinander bewegbar angeordnet und an ihren in Schußrichtung vorderen und hinteren Enden so ausgebildet sind, daß in ihrer Schußeintragsstellung ein durchgehender und geschlossener Führungskanal gebildet ist.

Eine derartige Reihenfachwebmaschine ist in der DE Offenlegungsschrift 3 111 780 (entspricht der CH-Patentanmeldung 2440/80-0) beschrieben. Bei dieser bekannten Reihenfachwebmaschine besteht jeder Führungskanal aus zwei in die Kettfäden ein- und aus diesen austauchbaren Lamellenkämmen, deren einzelne Lamellen die Kanalelemente bilden. Die Lamellen sind naturgemäß relativ dünn und ihre Stirnflächen, das heißt, ihre in Schußrichtung vorderen und hinteren Enden sind keilförmig ausgebildet, was das Ineinander- und Auseinanderschieben der Lamellenkämme erleichtert. Die Lamellen jedes Lamellenkamms sind auf zumindest einer sich über die Breite der Webmaschine erstreckenden Stange fixiert, an welchen Stangen durch maschinenfeste Steuerkurven gesteuerte Antriebshebel angreifen.

Diese bekannte Reihenfachwebmaschine soll es ermöglichen, die Schußfäden nicht durch Blasluft, sondern durch Saugluft einzutragen, was nicht nur eine wesentliche Energieersparnis bedeuten, sondern auch einen weitaus ruhigeren Fadenflug und eine bessere Beherrschbarkeit des Schußeintrages ermöglichen würde. Es hat sich aber gezeigt, daß der Führungskanal bedingt durch die geringe Dicke der Lamellen eine so große Anzahl potentieller Leckstellen aufweist, daß das gesteckte Ziel des Schußeintrages durch Blasluft nur sehr bedingt erreicht werden konnte. Außerdem weist der Antrieb der Lamellenkämme mit den Stangen, Antriebshebeln und Steuerkurven eine Vielzahl von mechanisch bewegten und beanspruchten und damit einem möglichen Verschleiß ausgesetzten Teilen auf.

Durch die Erfindung soll die bekannte Reihenfachwebmaschine dahingehend verbessert werden, daß die Schußfäden mit Saugluft eingetragen werden können und daß der Führungskanal mit dem Antrieb und der Steuerung der Kanalelemente möglichst einfach ausgebildet ist und insbesondere nur aus wenigen und gering beanspruchten Teilen besteht.

Diese Aufgabe wird erfindungsgemäß dadurch gelöst, daß die Kanatelemente eine längliche, rohrartige Gestalt aufweisen, daß ihre Länge ein Vielfaches der Dicke eines Fachhalteorgans beträgt, daß die Kanalelemente durch ein Antriebsorgan in Schußrichtung hin und her bewegbar sind, wobei bei Bewegung in der einen Richtung der geschlossene Führungskanal geöffnet und zwischen den Kanalelementen ein Spalt gebildet und jedes Kanalelement aus seinem Webfachteil heraus bewegt und bei Bewegung in der anderen Richtung jedes Kanalelement in seinen Webfachteil hineinbewegt und der Führungskanal geschlossen wird, und daß der totale Verstellweg jedes Kanalelements in einer Richtung mindestens gleich groß wie dessen Länge plus der Breite eines Spaltes ist.

Durch die erfindungsgemäß vorgeschlagene Verwendung von länglichen, rohrartigen Kanallamellen anstelle der bisherigen Lamellen wird die Anzahl der potentiellen Leckstellen drastisch, das heißt, um mehr als eine Größenordnung reduziert und die Schußfäden können mit Saugluft eingetragen werden, was die schon genannten Vorteile ergibt. Die Bewegung der Kanalelemente in Schußrichtung ermöglicht eine Vereinfachung von deren Antrieb und Steuerung.

Nachstehend wird die Erfindung anhand eines Ausführungsbeispiels und der Figuren der Zeichnung näher erläutert; in der letzteren zeigt
Fig. 1 einen schematischen Längsschnitt durch den Webrotor einer Reihenfachwebmaschine,
Fig. 2 ein Detail von Fig. 1 in perspektivischer Darstellung,
Fig. 3 einen Schnitt nach der Linie 111-111 von Fig. 1, und
Fig. 4 ein Diagramm zur Funktionserläuterung.

Die Fig. 1 und 3 zeigen den Webrotor einer Reihenfachwebmaschine im Längs- beziehungsweise Querschnitt. Der Webrotor rotiert im Betrieb in der in Fig. 3 durch einen Pfeil P angegebenen Richtung. Funktionsweise und Aufbau einer Reihenfachwebmaschine mit einem Webrotor werden als bekannt vorausgesetzt und hier nicht näher erläutert; es wird in diesem Zusammenhang auf die US-PS 4 290 458 verwiesen.

Gemäß Fig. 1 weist der Webrotor eine sich über die Webbreite erstreckende Hohlwalze 1 auf, welche seitlich neben den Kettfäden am Maschinenrahmen gelagert und von ebenfalls seitlich am Maschinenrahmen angeordneten Antriebsmitteln angetrieben ist. Darstelllungsgemäß ist die Hohlwalze 1 an ihrer linken Stirnseite von einem Flansch 2 und an ihrer rechten Stirnseite von einem Rohrstummel 3 getragen. Der Flansch 2 ist drehbar an der linken Maschinenwand, der Rohrstummel 3 ist drehbar in einem fest mit der rechten Maschinenwand verbundenen Gehäuse 4 gelagert. Der Schußeintrag erfolgt in Richtung des Pfeiles A von links nach rechts. Am Mantel des Webrotors sind abwechselnd sich in der Längsrichtung der Hohlwalze 1 und damit in Schußrichtung A erstreckende Führungskämme für die Kettfäden sowie Anschlagkämme und Führungskanäle F für die Schußfäden angeordnet. Am gesamten Mantel des Webrotors sind insgesamt je 12 bis 14 dieser Kämme und eine gleiche Anzahl von Führungskanälen F vorgesehen.

Bezüglich der Anschlag- und Führungskämme wird auf Fig. 3 verwiesen, anhand von Fig. 1 und 2 seien vorerst die Führungskanäle F erläutert: Jeder Führungskanal F besteht aus einer Anzahl von in Schußrichtung A hintereinander angeordneten länglichen, rohrartigen Kanalelementen 5, von denen in Fig. 2 eines perspektivisch dargestellt ist. Die Kanalelemente 5 haben einen dreieckigen Querschnitt und sind an ihrer oberen Längskante mit einem durchgehenden Längsschlitz 6 zwischen den beiden Seitenflächen und an ihren Stirnseiten je mit einer Abschrägung von gleicher Neigung versehen. Die Abschrägung an der in Schußrichtung A vorderen Stirnseite jedes Kanalelements 5 setzt sich gegen die Achse der Hohlwalze 1 hin in eine von der Grundfläche des Kanalelements 5 unter der gleichen Neigung wie die Stirnfläche weggebogene Zunge 7 fort. Die Zunge 7 verläuft anschließend an diesen schrägen Teil horizontal und ist an ihrem freien Ende gegen die Achse der Hohlwalze 1 senkrecht umgebogen. Dieses umgebogene Ende 8 der Zunge 7 wirkt als Mitnehmer für das Kanalelement 5.

Der Eintrag der Schußfäden in die aus den Kanalelementen 5 gebildeten Führungskanäle F erfolgt durch ein strömendes Medium, insbesondere Luft und zwar Saugluft. Zu diesem Zweck ist anschließend an das in Schußrichtung A vorderste Kanalelement 5 jedes Führungskanals F ein Anschlußelement 9 angeordnet, von welchem ein Schlauch 10 oder eine andere flexible Leitung zu einer Absaugeinrichtung (nicht dargestellt) führt. Die Anschlußelemente 9, welche außerhalb der Kettfäden angeordnet sind, weisen den gleichen Querschnitt und an ihrer dem benachbarten Kanalelement 5 zugekehrten Stirnseite die gleiche Abschrägung wie diese auf. Sie haben ebenfalls eine gegen die Achse der Hohlwalze 1 ragende Mitnehmerzunge 11, deren Form in weiten Grenzen beliebig ist und sie weisen keinen Längsschlitz 6 auf, sondern sind an ihrem Mantel geschlossen.

Bei jedem Schußeintrag wird ein Schußfaden durch die Kanalelemente 5 jedes Führungskanals F in Schußrichtung A gesaugt. Dabei ist das jeweilige Webfach offen und die Kettfäden K liegen ober- und unterhalb des Führungskanals (oberer Führungskanal F in Fig. 1). Nach Beendigung jedes Schußeintrags verläßt jeder Schußfaden seinen Führungskanal F durch die Längsschlitze 6 in Richtung von der Achse der Hohlwalze 1 weg. Anschließend muß das Fach geschlossen werden, was durch eine Verschiebung der Kanalelemente 5 in Schußrichtung A ermöglicht wird (unterer Führungskanal F' in Fig. 1). Sobald das neue Webfach offen ist, werden die Kanalelemente 5 entgegen der Schußrichtung A wieder in dieses hineingeschoben und der Führungskanal F wird neu gebildet.

Die Verschiebung der Kanalelemente 5 in Schußrichtung A und entgegengesetzt zu dieser erfolgt durch zwischen der Hohlwalze 1 und den Kanalelementen 5 angeordnete Antriebsmittel, welche auf die Mitnehmer 8 und 11 der Kanalelemente 5 beziehungsweise der Anschlußelemente 9 wirken. Darstellungsgemäß sind die Antriebsmittel für jeden Führungskanal F durch zwei sich über die Webbreite erstreckende und übereinander angeordnete Bänder oder flache Stangen 12 und 13 gebildet, welche beide an ihrem schußeintrittsseitigen Ende über je eine Zugfeder 14 bzw. 15 am Flansch 2 befestigt sind. Eines der Bänder, darstellungsgemäß das äußere Band 13, ist an seinem schußaustrittsseitigen Ende mit einem Antriebsmechanismus verbunden. Die Bänder 12 und 13 sind je mit Ausnehmungen 16 bzw. 17 versehen, in welche die Mitnehmer 8 und 11 eingreifen. Somit erfahren bei einer Bewegung der Bänder 12 und 13 in Schußrichtung A und entgegengesetzt zu dieser die Kanalelemente 5 und die Anschlußelemente 9 eine gleiche Bewegung.

Der Antriebsmechanismus der Bänder 12 und 13 umfaßt gemäß Fig. 1 ein Seil 18, dessen eines Ende am äußeren Band 13 und dessen anderes Ende an der Hohlwalze 1 verankert ist, eine Rolle 19, über welche das Seil 18 geführt ist, und eine die Rolle 19 steuernde Steuerkurve 20. Die Steuerkurve 20, welche in eine mit dem Gehäuse 4 fest verbundene Büchse 21 eingefräst ist, ist maschinenfest. Die Rolle 19 ist auf einer Stange 22 befestigt, welche auf zwei Lagerstangen 23 in Schußrichtung A hin und her verschiebbar gelagert ist und welche an ihrem einen Ende einen in Eingriff mit der Steuerkurve 20 stehenden Gleitstein 24 trägt. Die Lagerstangen 23 sind auf einer fest mit dem Rohrstummel 3 verbundenen und daher relativ zum Gehäuse 4 und damit zur Steuerkurve 20 drehbaren Scheibe 25 befestigt.

Bei Drehung der Hohlwalze 1 und somit des Webrotors mit den Führungskanälen F rotiert auch jede der Stangen 22 und die Gleitsteine 24 durchlaufen die Steuerkurve 20. Dabei wird jede Rolle 19 zwischen den beiden in Fig. 1 oben und unten dargestellten Extremlagen verschoben und jedes äußere Band 13 und jedes Kanalelement 5 erfährt über das Seil 18 durch die Flaschenzugwirkung von Rolle 19 und Seil 18 eine jeweils doppelt so große Verschiebung wie seine Rolle 19. Da die Mitnehmer 8 und 11 der Kanalelemente 5 beziehungsweise der Anschlußelemente 9 jeweils die Ausnehmungen 16 und 17 beider Bänder 12 und 13 durchragen, wird über dieser Mitnehmer 8 und 11 die Bewegung jedes äußeren Bandes 13 auch auf das innere Band 12 übertragen.

Die Steuerkurve 20 und die Anordnung und Dimensionierung der Ausnehmungen 16 und 17 der Bänder 12 bzw. 13 sind so aufeinander abgestimmt, daß ausgehend von der in Fig. 1 oben dargestellten Lage der Kanalelemente 5, in welcher diese einen geschlossenen Führungskanal F bilden, die Kanalelemente 5 folgendermaßen bewegt werden: Sobald der Schußeintrag in einem bestimmten Führungskanal F beendet ist, wird die Rolle 19 in Schußrichtung A bewegt und dadurch auch das äußere Band 13. Dabei wird in einer ersten Stufe zwischen den Kanalelementen 5 je ein Spalt S für den Durchtritt der Kettfäden K vom Unter- ins Oberfach gebildet. Die Größe dieser Spalte S, welche in der praktischen Ausführung etwa 1 bis 2 mm beträgt, wird durch das innere Band 12 begrenzt und ebenfalls durch das innere Band 12 werden die einzelnen Spalte S während der weiteren Verschiebung der Kanalelemente 5 aufrechterhalten.

In diesem Zusammenhang sei noch darauf hingewiesen, daß der Flansch 2 einen Anschlag 26 für jeden Führungskanal F und an jedem Anschlag 26 eine Bohrung 27 aufweist, durch welche die Schußfäden in ihre Führungskanäle F gesaugt werden. Dabei wird jeder Schußfaden durch eine nicht dargestellte Einrichtung in oder an die jeweilige Bohrung 27 gebracht.

Durch eine weitere Bewegung der Rolle 19 in Schußrichtung A werden alle Kanalelemente 5 in einer zweiten Stufe in Schußrichtung A so weit verschoben, bis der Führungskanal F vom Anschlag 26 um eine Länge eines Kanalelements 5 plus die Breite eines Spalts S entfernt ist. Dabei bleiben die Spalte S erhalten und der Führungskanal kommt in die Lage F'. Durch die Gestalt der Zunge 7 werden bei dieser Verschiebung der Kanalelemente 5 die Kettfäden K des Unterfachs ins Oberfach geschoben, was auf dem Weg durch die Spalte S zwischen den Kanalelementen 5 erfolgt. In Fig. 1 unten sind in dem von Kanalelementen 5 freien Raum im Anschluß an den Anschlag 26 alle Kettfäden K ebenfalls im Oberfach eingezeichnet. Dies ist nicht erforderlich, denn die Kettfäden K werden in diesem freien Raum eine von der Fachgeometrie abhängige Lage zwischen Ober- und Unterfach einnehmen. Beim Weiterdrehen des Webrotors werden die Kanalelemente 5 aus der Kettfadenebene herausgedreht und alle Kettfäden K können ihre Geschlossenfachstellung einnehmen, in welcher der Schußanschlag erfolgt.

Anschließend vollführt der Webrotor eine relativ lange Drehung mit offenem Führungskanal F' bis dieser offene Führungskanal F' wieder in die Kettfäden K eintritt, welche mittlerweise eine Fachwechselbewegung durchgeführt haben. In dem vom schußeintrittsseitigen Kanalelement 5 freien Zwischenraum zwischen dem Anschlag 26 und dem Führungskanal F' befinden sich somit die Kettfäden K bereits wieder im Ober- und Unterfach, das heißt, das Fach ist offen. Über den Rest der Webbreite konnten die Kettfäden des Unterfachs wegen der dort liegenden Kanalelemente 5 nicht in dieses gelangen, sondern liegen unter Spannung an der Außenkante der Kanalelemente 5 mit dem Schlitz 6 an.

Nun wird die Rolle 19 entgegengesetzt zur Schußrichtung A bewegt und die Kanalelemente 5 werden in einer dritten Stufe so weit gegen den Anschlag 26 verschoben bis nur noch die Spalte S, die auch während dieser Verschiebung erhalten bleiben, offen sind. Die dritte Stufe, bei welcher die Verschiebung der Bänder 12 und 13 durch die Federn 14 und 15 unterstützt wird, verläuft also umgekehrt zur zweiten Stufe. Bei der Verschiebung jedes Kanalelements 5 gelangen die für das Unterfach vorgesehenen Kettfäden K durch den Spalt S in das Unterfach, so daß jedes Kanalelement 5 in ein offenes Fach geschoben wird. Am Schluß der dritten Stufe stößt das innere Band 12 mit seiner schußeintrittsseitigen Stirnseite gegen einen am Flansch 2 montierten Anschlag 28 und kann sich nicht mehr weiter gegen den Flansch 2 bewegen.

Nun hat der Führungskanal F die gleiche Lage wie nach der ersten Stufe, das heißt, es sind nur noch die Spalte S offen. Anschließend wird die Rolle 19 noch weiter entgegengesetzt zur Schußrichtung A bewegt und es werden in einer vierten Stufe, welche umgekehrt zur ersten verläuft, die Spalte S geschlossen und der Führungskanal F hat wieder die in Fig. 1 oben eingezeichnete Lage erreicht und ist für einen Schußeintrag bereit. Durch die Feder 15 wird gewährleistet, daß die Kanalelemente 5 gegeneinander und gegen den Anschlag 26 gedrückt werden, der Führungskanal F also in Längsrichtung dicht ist und keine Leckstellen aufweist.

Die hier nur anhand der Funktionsabläufe erläuterten Vorgänge beim Öffnen und Schließen der Fadenkanäle F werden später anhand von Fig. 4 auch quantitativ beschrieben, wobei insbesondere auch auf die Anordnung und Größe der Ausnehmungen 16 und 17 und auf die Größe der Verstellwege eingegangen wird.

Es wurde schon darauf hingewiesen, daß der Schußeintrag durch Saugen erfolgt. Dies erfordert einen allseitig dichten Führungskanal F. Bisher wurde beschrieben wie der Führungskanal F in Längsrichtung geschlossen wird. Selbstverständlich muß er aber auch in radialer Richtung dicht, das heißt, die für den Schußfadenaustritt aus dem Führungskanal F dienenden Schlitze 6 der Kanalelemente 5 müssen beim Schußeintrag ebenfalls geschlossen sein. Dies erfolgt durch folgende Mittel:
Wie den Fig. 2 und 3 entnommen werden kann, weist jedes Kanalelement 5 an seinen beiden Seitenflächen je zwei Vorsprünge 29 auf. Gemäß Fig. 3 sind auf der Hohlwalze 1 lamellenartige Organe 30 angeordnet, welche einerseits die Kanalelemente 5 tragen und anderseits durch Einwirkung auf die Vorsprünge 29 den Schlitz 6 schließen. Die Organe 30 weisen an ihrem von der Hohlwalze 1 nach außen ragenden Ende ein nach außen offenes Maul auf, welches durch zwei Seitenteile 31 und durch zwei Auflagen 32 begrenzt ist. Die lichte Weite zwischen den Auflagen 32, auf denen die Kanalelemente 5 aufliegen, ist größer als die Breite der Zunge 7. Gegen die Hohlwalze 1 hin schließt an die Auflagen 32 eine Durchbrechung 33 an, in welcher die Bänder 12 und 13 das Organ 30 durchsetzen. Die Organe 30 umgreifen also mit der Durchbrechung 33 die Bänder 12 und 13 und tragen und führen mit den Auflagen 32 die Kanalelemente 5. Das Maul der Organe 30 weist einen dreieckigen Querschnitt wie die Kanalelemente 5 auf. Dieser Querschnitt ist jedoch größer, so daß, sobald und solange die Vorsprünge 29 gegen die Seitenteile 31 ver schoben sind, der Schlitz 6 offen ist. Wenn die Kanalelemente 5 so verschoben werden, daß die Vorsprünge 29 zwischen die Seitenteile 31 gelangen, dann werden die die Vorsprünge 29 tragenden Seitenflächen der Kanalelemente 5 zusammengedrückt und der Schlitz 6 wird geschlossen. Da die Organe 30 fest auf der Hohlwalze 1 angeordnet sind, werden bei der beschriebenen Verschiebung der Kanalelemente 5 in Schußrichtung A und entgegengesetzt zu dieser die Schlitze 6 automatisch geöffnet und geschlossen.

Die Schlitze 6 sind im geöffneten Zustand etwa 1 bis 2 mm breit, was für den Austritt des Schußfadens ausreichend ist. Denn der Schußfaden wird durch die beim Öffnen des Führungskanals F ins Oberdach gelangenden Kettfäden K automatisch gegen den Schlitz 6 und aus diesem bewegt, was durch den dreieckigen Querschnitt der Kanalelemente 5 noch unterstützt wird.

Damit das Öffnen der Schlitze 6 beim Herausziehen der Vorsprünge 29 aus dem Maul der Organe 30 selbsttätig erfolgt, sind die Kanalelemente 5 so gefertigt, daß sie im Ruhezustand einen Schlitz 6 der gewünschten Breite aufweisen. Die Kanalelemente 5 sind mit der Zunge 7 und dem Mitnehmer 8 einstückig gespritzt und bestehen aus einem geeigneten Kunststoff, beispielsweise Polyamid 6. Damit der Schlitz 6 mit möglichst geringem Kraftaufwand geschlossen werden kann, weisen die Kanalelemente 5 an den beiden Kanten zwischen der Grundfläche und den beiden Seitenflächen eine Wandverdünnung (sogenanntes »Filmscharnier«) in Form einer Hohlkehle 34 auf.

Fig. 3 zeigt in einem ausschnittsweisen Querschnitt durch den in Fig. 1 schematisch dargestellten Webrotor die Anordnung der mit 35 und 36 bezeichneten Anschlag- bzw. Führungskämme und der Führungskanäle F am Mantel der Hohlwalze 1.

Die Anschlagkämme 35 bestehen aus in gleichmäßigen Abständen angeordneten Anschlaglamellen 37 zum Anschlagen der eingetragenen Schußfäden, die Führungskämme 36 bestehen aus Führungslamellen 38, zwischen denen abwechselnd die Hoch- oder die Tieffachstellung der Kettfäden K festlegende Fachhalteorgane angeordnet sind. Die Fachhalteorgane für die Hochfachstellung sind durch Vorsprünge 39 an der einen Seite der Führungslamellen 38 gebildet. Da die Kettfäden K auf den Fachhalteorganen 39 für die Hochfachstellung aufliegen und gespannt sind, brauchen keine speziellen Fachhalteorgane für die Tieffachstellung vorgesehen zu sein, sondern es genügt, wenn an deren Stelle jeweils ein bis an den Mantel der Hohlwalze 1 reichender Zwischenraum vorhanden ist. Zwischen den Lamellen der Anschlagkämme 35 und der Führungskämme 36 sind geeignete Distanzelemente 40 vorgesehen.

Durch die Fachhalteorgane 39 werden die Kettfäden K über den gesamten Umschlingungswinkel zwischen Kettfäden und Webrotor in ihrer Hoch- oder Tieffachstellung gehalten. Die so gebildeten Webfächer wandern hintereinander zur Gewebeanschlagkante, wobei in der Zeit, in der die Fächer offen sind, stufenförmig zueinander versetzt in jedes Fach ein Schußfaden eingetragen wird.

Der den Mantel der Hohlwalze 1 überragende Teil der Anschlaglamellen 37 und der Führungslamellen 38 hat annähernd die Form eines entgegen der Drehrichtung P des Webrotors gekrümmten Fingers, wobei die innere Kante der Führungslamellen 38 und die in Drehrichtung P vordere Außenkante der Anschlaglamellen 37 einen über die Webbreite reichenden kanalartigen Raum 41 begrenzen, in welchem je ein Führungskanal F angeordnet ist.

Die Hohlwalze 1 ist an ihrem Mantel mit zur Achse der Hohlwalze 1 parallelen L-förmigen Nuten versehen, in welchen die Anschlag- und Führungskämme 35 und 36 gehalten sind. Zwischen den Nuten jedes Kammpaares weist die Hohlwalze 1 unterhalb des kanalartigen Raumes 41 eine über die Webbreite reichende Nut 42 auf, in welcher die lamellenartigen Organe 30 und die Bänder 12 und 13 angeordnet sind. Die lamellenartigen Organe 30 ragen mit ihrem offenen, die Kanalelemente 5 tragenden Maul in den kanalartigen Raum 41.

Die die Anschlag- und Führungskämme 35 und 36 bildenden Anschlag- und Führungslamellen 37 und 38 entsprechen in der Dicke etwa einem üblichen Blattzahn. Die Zwischenräume für die Tieffachstellung der Kettfäden sind ebenfalls etwa so dick wie ein Blattzahn. Die Fachhalteorgane 39 für die Hochfachstellung der Kettfäden weisen hingegen ein Mehrfaches dieser Dicke auf. Bei einem Artikelwechsel werden die Anschlag-und Führungskämme 35 und 36 in der Regel ausgetauscht. Auf die Kanalelemente 5 und damit auf die Führungskanäle F ist die Art des Artikels und die Art des verwendeten Schuß- und Kettmaterials ohne Einfluß, so daß die Kanalelemente 5, die Organe 30 und die Bänder 12 und 13 mitsamt ihrem Antrieb (Fig. 1) bei einem Artikelwechsel nicht ausgetauscht zu werden brauchen.

In Fig.4 ist das Öffnen und Schließen eines Führungskanals F anhand von drei verschiedenen Zuständen I, 11 und III schematisch dargestellt. Für jeden dieser Zustände ist jeweils der Anschlag 26 des Flansches 2, die Stellung der Kanalelemente 5 und der Bänder 12 und 13 eingezeichnet. Unterhalb der Schnittdarstellung der Bänder 12 und 13 ist jeweils eine schematische Draufsicht auf diese Bänder eingezeichnet, aus welcher die Stellung und Größe der Ausnehmungen 16 und 17 sowie die Lage der Mitnehmer 8 in diesen Ausnehmungen ersichtlich ist. Der Einfachheit halber sind nur vier Kanalelemente 5₁ bis 5₄ eingezeichnet.

Im Zustand I ist der Führungskanal F geschlossen. Durch eine Verschiebung der Bänder 12, 13 in Richtung des Pfeiles B (erste Stufe) werden die Spalte S geöffnet, was Zustand 11 entspricht. Durch eine Verschiebung der Bänder in Richtung des Pfeiles C wird der Zustand 111 erreicht (zweite Stufe), bei welchem der Führungskanal ganz geöffnet ist, das heißt, zwischen dem Anschlag 26 und dem benachbarten Kanalelement 54 besteht ein Abstand von der Länge eines Kanalelements plus einer Spaltbreite und alle Spalte S sind geöffnet. In der dritten Stufe gelangt der Führungskanal durch Verschiebung in Richtung des Pfeiles D wieder in den Zustand 11 und in der vierten Stufe durch Verschiebung in Richtung des Pfeiles E wieder in den Zustand I.

Die Länge eines Kanalelements 5, welche in der praktischen Ausführung etwa 100 mm beträgt, ist mit L bezeichnet, die Breite eines Spalts S mit b. Beim Öffnen der Spalte S in der ersten Stufe muß das erste Kanalelement 5₄ nach dem Anschlag 26 um die Länge b in Richtung des Pfeiles B bewegt werden, das zweite Kanalelement 5₃ um die Länge 2b und so weiter. Dabei wird der Führungskanal F von vorne, also von der Schußfadenaustrittsseite her, geöffnet, also zuerst das in Pfeilrichtung B vorderste Kanalelement 5₁ nur die Länge b verschoben, dann beginnt die Verschiebung des nächstfolgenden, während das vorderste noch weiter verschoben wird und schließlich wird das am Anschlag 26 anliegende Kanalelement 5₄ um die Länge b verschoben. Das Anschlußelement 9 (Fig. 1) wird hier bewußt nicht erwähnt. Denn da es nicht von Kettfäden belegt ist, braucht zwischen ihm und dem vordersten Kanalelement 5₁ kein Spalt gebildet zu werden und sein Mitnehmer 11 könnte fest mit dem Band 13 verbunden sein.

Auch der Mitnehmer 8 des vordersten Kanalelements 5₁ könnte fest mit dem äußeren Band 13 verbunden sein. Darstellungsgemäß ragt aber dieser Mitnehmer 8 in eine Ausnehmung 17 deren Breite a etwas größer ist als die Dicke c des Mitnehmers 8. Die Breite der Ausnehmung 17 für den Mitnehmer 8 des nach dem vordersten Kanalelement 5₁ folgenden Kanalelements 5₂ beträgt a + b. Allgemein beträgt die Breite der Ausnehmung 17 für den Mitnehmer 8 des n-ten Kanalelements a + (n - 1)b. Der gegenseitige Abstand zwischen den in Pfeilrichtung B vorderen Kanten der Ausnehmungen 17 entspricht jeweils der Länge L.

Das innere Band 12 dient zur Aufrechterhaltung der Öffnung der Spalte S während der Stufen 2 und 3.

Da dieses Band nicht unmittelbar verschoben wird, sondern nur mittelbar über die vom äußeren Band 13 bewegten Mitnehmer 8, welche in die Ausnehmungen 16 des inneren Bandes 12 ragen, sind bei den Ausnehmungen 16 die Breitenverhältnisse umgekehrt wie bei den Ausnehmungen 17. Das heißt, daß die dem vordersten Kanalelement 5₁ zugeordnete vorderste Ausnehmung 16 die größte und die hinterste Ausnehmung 16 die kleinste Breite hat. Alle Ausnehmungen 16 weisen im Zustand I zwischen ihrer Hinterkante und der Vorderseite des Mitnehmers 8 einen Abstand d auf, der größer ist als die Mitnehmerdicke c. Dies deswegen, damit beim Erreichen des Zustandes I nach der vierten Stufe, wenn die Spalte S wieder geschlossen sind, die Feder 15 (Fig. 1) alle Kanalelemente 5 gegen den Anschlag 26 ziehen und dadurch den Führungskanal F abdichten kann. Es ist vorteilhaft, wenn das Seil 18 (Fig. 1) am Band 13 ebenfalls mit Spiel befestigt ist, damit die Feder 15 den Füh rungskanal F sicher abdichten kann.

Die gesamte Breite der dem hintersten Kanalelement 5₄ zugeordneten hintersten Ausnehmung 16 beträgt d + b, die Breite der nächsten Ausnehmung 16 beträgt d + 2 b und die Breite des vordersten, n-ten Kanalelements beträgt d + (n - b). Beim Vergleich der Breiten der Ausnehmungen 16 und 17 ist für den Faktor n zu beachten, daß bei der Formel für die Ausnehmungen 16 für das Kanalelement 5 unmittelbar am Anschlag 26 und bei der Formel für die Ausnehmungen 17 für das Kanalelement 5 unmittelbar beim Anschlußelement 9 (Fig. 1) n = 1 ist.

Nach der ersten Stufe liegen alle Mitnehmer 8 an der Vorderkante der Ausnehmungen 16 an, wodurch das innere Band 12 gegen die Kraft der Feder 14 (Fig. 1) ebenfalls in Pfeilrichtung C bewegt wird. Wie den Diagrammen für die Zustände 11 und 111 zu entnehmen ist, liegen die Mitnehmer gleichzeitig an der Hinterkante der Ausnehmungen 17 an und sind somit zwischen dieser Hinterkante und der Vorderkante der Ausnehmungen 16 gleichsam eingespannt. Dadurch ist gewährleistet, daß die Spalte S in der zweiten und dritten Stufe geöffnet bleiben und erst nach dem Anstoßen der Stirnseite des inneren Bandes 12 an den Anschlag 28 (Fig. 1) in der vierten Stufe wieder geschlossen werden.

## Patentansprüche

1. Reihenfachwebmaschine mit einem Webrotor mit Kämmen von Fachhalteorganen für die Kettfäden zur Bildung von in Kettrichtung wandernden offenen Webfächern und mit aus Kanalelementen gebildeten Führungskanälen für die mittels eines strömenden Fluidums angetriebebenen Schußfäden, welche Kanalelemente einen abschließbaren seitlichen Austrittsschlitz für den Schußfaden aufweisen, gegeneinander bewegbar angeordnet und an ihren in Schußrichtung vorderen und hinteren Enden so ausgebildet sind, daß in ihrer Schußeintragsstellung ein durchgehender und geschlossener Führungskanal gebildet ist, dadurch gekennzeichnet, daß die Kanalelemente (5) eine längliche, rohrartige Gestalt aufweisen, daß ihre Länge ein Vielfaches der Dicke eines Fachhalteorgans (39) beträgt und daß die Kanalelemente durch ein Antriebsorgan in Schußrichtung (A) hin und her bewegbar sind, wobei bei Bewegung in der einen Richtung (B, C) der geschlossene Führungskanal (F) geöffnet und zwischen den Kanalelementen ein Spalt (S) gebildet und jedes Kanalelement aus seinem Webfachteil herausbewegt und bei Bewegung in der anderen Richtung (D, E) jedes Kanalelement in seinen Webfachteil hineinbewegt und der Führungskanal geschlossen wird, und daß der totale Verstellweg jedes Kanalelementes in einer Richtung mindestens gleich groß wie dessen Länge (L) plus der Breite (B) eines Spaltes ist.

2. Reihenfachwebmaschine nach Anspruch 1, dadurch gekennzeichnet, daß die Kanalelemente (5) einen Querschnitt mit einer sich in Richtung von der Achse des Webrotors weg verjüngenden Form aufweisen und daß der Austrittsschlitz (6) in dem am weitesten von der genannten Achse entfernten Bereich der Kanalelemente angeordnet ist.

3. Reihenfachwebmaschine nach Anspruch 2, dadurch gekennzeichnet, daß der genannte Querschnitt dreieckig ist und eine der Seiten des Dreiecks parallel zur Grundfläche der Kanalelemente (5) und der Austrittsschlitz (6) an der äußeren Ecke des Dreiecks liegt und parallel zur Längsachse der Kanalelemente verläuft.

4. Reihenfachwebmaschine nach Anspruch 3, dadurch gekennzeichnet, daß Mittel vorgesehen sind um die beiden Seitenflächen der Kanalelemente (5) zum Verschließen des Austrittsschlitzes (6) gegeneinander zu bewegen.

5. Reihenfachwebmaschine nach Anspruch 4, dadurch gekennzeichnet, daß die genannten Mittel durch am Webrotor ortsfest angeordnete Anschlagorgane (30) und durch diesen zugeordneten an den Seitenflächen der Kanalelemente (5) vorgesehene Vorsprünge (29) gebildet sind, wobei das Verschließen der Austrittsschlitze (6) bei der Bewegung der Kanalelemente in der anderen Richtung (E) erfolgt.

6. Reihenfachwebmaschine nach Anspruch 5, dadurch gekennzeichnet, daß die Kanalelemente (5) an ihrer vorderen und hinteren Stirnseite je eine mit der Schußeintragsrichtung (A) einen stumpfen Winkel einschließende Abschrägung aufweisen, an welche Abschrägung an der in Schußrichtung (A) vorderen Stirnseite eine Zunge (7) anschließt, welche im Anschluß an das Kanalelement eine gegen den Webrotor schräg verlaufende Partie aufweist und an ihrem freien Ende als Mitnehmer (8) ausgebildet ist.

7. Reihenfachwebmaschine nach Anspruch 6, dadurch gekennzeichnet, daß beim Herausbewegen jedes Kanalelementes (5) aus seinem Webfachteil die im Unterfach liegenden Kettfäden (K) durch die schräg verlaufende Partie der Zunge (7) an die anschließende Stirnseite des Kanalelementes und von dieser durch den Spalt (S) an die Außenkante des Kanalelements geleitet werden.

8. Reihenfachwebmaschine nach einem der Ansprüche 1 bis 7, dadurch gekennzeichnet, daß die Länge (1) jedes Kanalelements (5) größer ist als 10 mm und vorzugsweise etwa 100 mm beträgt.

9. Reihenfachwebmaschine nach einem der Ansprüche 1 bis 7, dadurch gekennzeichnet, daß der Webrotor einen Anschlag (26) für die Schließbewegung jedes Führungskanals (F) aufweist, und daß jeder Führungskanal an eine Absaugeinrichtung (10) für den Schußeintrag angeschlossen ist.

10. Reihenfachwebmaschine nach Anspruch 9, dadurch gekennzeichnet, daß der Anschlag (26) an der Schußfadeneintrittsseite des Webrotors vorgesehen ist und daß die Bewegung der Kanalelemente (5) in der einen Richtung (B, C) in Schußrichtung (A) und in der anderen Richtung (D, E) entgegengesetzt zu dieser erfolgt.

11. Reihenfachwebmaschine nach den Ansprüchen 6 und 9, dadurch gekennzeichnet, daß zwischen jedem Führungskanal (F) und der Achse des Webrotors zwei als Antriebsorgane für die Kanalelemente (5) dienende und über die Webbreite reichende bandartige Elemente (12, 13) angeordnet sind, welche mit Ausnehmungen (16, 17) versehen sind, in welche die Mitnehmer (8) der Zungen (7) der Kanalelemente eingreifen.

12. Reihenfachwebmaschine nach den Ansprüchen 10 und 11, dadurch gekennzeichnet, daß die bandartigen Elemente (12, 13) übereinander angeordnet und an ihrem einen Ende über je eine Feder (14, 15) an der Schußfadeneintrittsseite des Webrotors verankert sind, und daß zumindest eines der bandartigen Elemente an seinem anderen Ende an einen Antrieb angeschlossen ist.

13. Reihenfachwebmaschine nach Anspruch 13, dadurch gekennzeichnet, daß der Antrieb einen von einer Steuerkurve (20) gesteuerten Arm (22) mit einer darauf gelagerten Rolle (19) und ein über die Rolle geführtes Seil (18) umfaßt, dessen eines Ende an dem einen bandartigen Element (13) und dessen anderes Ende am Webrotor verankert ist.

14. Reihenfachwebmaschine nach Anspruch 13, dadurch gekennzeichnet, daß die Steuerkurve (20) in einem maschinenfesten Gehäuse (4) angeordnet und der Arm (22) auf einem mit dem Webrotor drehfest verbundenen Teil (25) gelagert ist.

15. Reihenfachwebmaschine nach den Ansprüchen 5 und 12, deren Webrotor die Gestalt einer über die Webbreite reichenden Hohlwalze mit an deren Mantel abwechselnd angeordneten ersten und zweiten Kämmen von Anschlaglamellen für die Schußfäden beziehungsweise Führungslamellen für die Kettfäden aufweist, wobei die Fachhalteorgane innerhalb der zweiten Kämme angeordnet sind, dadurch gekennzeichnet, daß jedem zweiten Lamellenkamm (36) eine am Mantel der Hohlwalze (1) parallel zu deren Achse über die Webbreite verlaufende Nut (42) zugeordnet ist, in welcher die Anschlagorgane (30) angeordnet sind.

16. Reihenfachwebmaschine nach Anspruch 15, dadurch gekennzeichnet, daß die Anschlagorgane (30) an ihrem von der Achse der Hohlwalze (1) entferntem Ende ein offenes, die Kanalelemente (5) teilweise umschließendes Maul aufweisen, dessen Seitenkanten (31) zum Eingriff mit den Vorsprüngen (29) der Kanalelemente vorgesehen sind, daß das Maul gegen die Achse der Hohlwalze hin durch die Kanalelemente tragende Vorsprünge (32) abgeschlossen ist und daß an diese Vorsprünge eine die bandartigen Elemente (12, 13) umgreifende Ausnehmung (33) anschließt.

## Claims

1. A series-shed weaving machine, comprising a weaving rotor with combs of shed holding means for the warp threads to form open sheds travelling in the direction of the warp, and comprising guide ducts formed from duct elements for the weft threads driven by a flowing fluid, the said duct elements having a closable lateral exit slot for the weft thread, being movable relatively to one another, and being so constructed at their front and rear ends in the direction of the weft that a continuous and closed guide duct is formed in their weft picking position, characterised in that the duct elements (5) have an elongated tubular shape, their length is a multiple of the thickness of a shed holding means (39) and the duct elements are adapted to reciprocate in the weft direction (A) by a drive means, while on movement in one direction (B, C) the closed guide duct (F) is opened and a gap (S) is formed between the duct elements and each duct element is moved out of its shed part and on movement in the other direction (D, E) each duct element is moved into its shed part and the guide duct is closed, and the total travel of each duct element in one direction is at least equal to its length (L) plus the width (B) of a gap.

2. A series-shed weaving machine according to claim 1, characterised in that the duct elements (5) have a cross-section with a form tapering in the direction away from the axis of the weaving rotor and the exit slot (6) is disposed in that zone of the duct elements which is farthest away from the said axis.

3. A series-shed weaving machine according to claim 2, characterised in that the said cross-section is triangular and one of the sides of the triangle extends parallel to the base surface of the duct elements (5) and the exit slot (6) is situated at the outer angle of the triangle and extends parallel to the longitudinal axis of the duct elements.

4. A series-shed weaving machine according to claim 3, characterised in that means are provided to move the two side surfaces of the duct elements (5) towards one another in order to close the exit slot (6).

5. A series-shed weaving machine according to claim 4, characterised in that the said means are formed by beat-up means (30) arranged on the weaving rotor so as to be relatively stationary, and by projections (29) associated with said means and provided on the side surfaces of the duct elements (5), closure of the exit slots (6) taking place on movement of the duct elements in the other direction (E).

6. A series-shed weaving machine according to claim 5, characterised in that at their front and rear end faces the duct elements (5) have in each case a bevel which includes an obtuse angle with the weft picking direction (A), the said bevel being followed, at the end face in the front as considered in the weft direction (A), by a tongue (7) which following the duct element has a part extending at an angle to the weaving rotor and formed as a driver (8) at its free end.

7. A series-shed weaving machine according to claim 6, characterised in that when each duct element (5) is moved out of its shed part the warp threads (K) situated in the bottom shed are taken by the inclined part of the tongue (7) to the adjoining end face of the duct element and from the latter through the gap (S) to the outer edge of the duct element.

8. A series-shed weaving machine according to any one of claims 1 to 7, characterised in that the length (1) of each duct element (5) is larger than 10 mm and is preferably about 100 mm.

9. A series-shed weaving machine according to any one of claims 1 to 7, characterised in that the weaving rotor has a stop (26) for the closing movement of each guide duct (F) and each guide duct is connected to a suction-extraction device (10) for the weft picking.

10. A series-shed weaving machine according to claim 1, characterised in that the stop (26) is provided on the weft inlet side of the weaving rotor and the movement of the duct elements (5) in one direction (B, C) takes place in the weft direction (A) and in the other direction (D, E) takes place in the opposite direction thereto.

11. A series-shed weaving machine according to claims 6 and 9, characterised in that two elements (12, 13) in the form of bands extending over the weaving width and serving as drive means for the duct elements (5) are disposed between each guide duct (F) and the weaving rotor axis and are formed with recesses (16, 17) in which the drivers (8) of the tongues (7) of the duct elements engage.

12. A series-shed weaving machine according to claims 10 and 11, characterised in that the band elements (12, 13) are superposed and at one end are anchored by a spring (14, 15) in each case at the weft inlet side of the weaving rotor and at least one of the band elements is connected to a drive at its other end.

13. A series-shed weaving machine according to claim 12, characterised in that the drive comprises an arm (22) controlled by a control cam (20) and having a roller (19) mounted thereon, and a cable (18) trained over the roller, one end of the cable being anchored on one band element (13) and its other end being anchored on the weaving rotor.

14. A series-shed weaving machine according to claim 13, characterised in that the control cam (20) is disposed in a housing (4) fixed on the machine and the arm (22) is mounted on a part (25) connected to the weaving rotor so as to rotate therewith.

15. A series-shed weaving machine according to claims 5 and 12, the weaving rotor of which is in the form of a hollow roller extending over the weaving width and having first and second combs of beat-up discs for the weft threads and guide discs for the warp threads, said combs being disposed alternately on the outer surface of the roller, the shed holding means being disposed inside the second combs, characterised in that every second disc comb (36) has associated with it a groove (42) extending along the outer surface of the roller (1) parallel to its axis and over the weaving width, the beating-up means (30) being disposed in said groove.

16. A series-shed weaving machine according to claim 15, characterised in that at their end remote from the axis of the hollow roller (1) the beat-up means (30) comprise an open jaw which partially surrounds the duct elements (5) and the side edges (31) of which are provided to engage with the projections (29) of the duct elements, the jaw is closed against the axis of the hollow shaft by projections (32) carrying the duct elements, and said projections (32) are followed by a recess (33) engaging around the band elements (12, 13).

## Revendications

1. Métier à tisser avec tambour de foule, comportant un rotor de tissage avec des peignes d'organes de retenue de la foule pour les fils de chaîne en vue de former des foules de filage ouvertes et mobiles dans le sens de la chaîne, ainsi que des canaux, constitués par des tronçons de canaux, pour guider les fils de trame entraînés au moyen d'un fluide en circulation, lesdits tronçons de canaux présentant une fente latérale obturable de sortie du fil de trame, étant agencés mobiles les uns par rapport aux autres et étant réalisés, à leurs extrémités antérieures et postérieures dans la direction de la trame, de manière à former, dans leur position d'insertion de la trame, un canal de guidage continu et fermé, caractérisé par le fait que les tronçons de canaux (5) présentent une configuration tubulaire allongée; par le fait que leur longueur représente un multiple de l'épaisseur d'un organe (39) de retenue de la foule; par le fait que les tronçons de canaux peuvent être animés d'un mouvement alternatif par un organe d'entraînement dans la direction de la trame (A) et, lors du mouvement dans un sens (B, C), le canal de guidage fermé (F) est ouvert, un interstice (S) est formé entre les tronçons de canaux et chaque tronçon de canal est déplacé à l'extérieur de sa partie de foule, tandis que, lors du mouvement dans l'autre sens (D, E), chaque tronçon de canal est déplacé à l'intérieur de sa partie de foule et le canal de guidage est fermé; et par le fait que la course totale de mouvement de chaque tronçon de canal dans un sens est au moins égale à la longueur (L) de ce tronçon, augmentée de la largeur (b) d'un interstice.

2. Métier à tisser avec tambour de foule selon la revendication 1, caractérisé par le fait que les tronçons de canaux (5) ont une section dont la forme se rétrécit en s'éloignant de l'axe du rotor de tissage; et par le fait que la fente de sortie (6) est ménagée dans la région des tronçons de canaux la plus éloignée de l'axe précité.

3. Métier à tisser avec tambour de foule selon la revendication 2, caractérisé par le fait que la section précitée est triangulaire et l'un des côtés du triangle s'étend parallèlement à la surface de base des tronçons de canaux (5), la fente de sortie (6) étant située au coin externe du triangle et s'étendant parallèlement à l'axe longitudinal des tronçons de canaux.

4. Métier à tisser avec tambour de foule selon la revendication 3, caractérisé par le fait que des moyens sont prévus pour déplacer l'une vers l'autre les deux faces latérales des tronçons de canaux (5), en vue de fermer la fente de sortie (6).

5. Métier à tisser avec tambour de foule selon la revendication 4, caractérisé par le fait que les moyens précités consistent en des organes de butée (30) occupant des positions fixes sur le rotor de tissage, ainsi qu'en des saillies (29) associées auxdits organes et prévues sur les faces latérales des tronçons de canaux (5), l'obturation des fentes de sortie (6) se produisant lors du mouvement des tronçons de canaux dans l'autre sens (E).

6. Métier à tisser avec tambour de foule selon la revendication 5, caractérisé par le fait que les tronçons de canaux (5) comportent, à leurs faces extrêmes antérieure et postérieure, un biseau respectif délimitant un angle obtus avec la direction (A) d'insertion de la trame, biseau auquel se raccorde une languette (7) qui est située à la face extrême antérieure dans la direction de la trame (A), comporte dans le prolongement du tronçon de canal une partie s'étendant à l'oblique vers le rotor de tissage, et est réalisée à son extrémité libre sous la forme d'un élément d'entraînement (8).

7. Métier à tisser avec tambour de foule selon la revendication 6, caractérisé par le fait que, lors du mouvement de chaque tronçon de canal (5) hors de sa partie de foule, les fils de chaîne (K) situés dans la foule inférieure sont guidés par la partie oblique de la languette (7) à la face extrême contiguë du tronçon de canal, puis de cette dernière à l'arête externe de ce tronçon de canal, en passant par l'interstice (S).

8. Métier à tisser avec tambour de foule selon l'une des revendications 1 à 7, caractérisé par le fait que la longueur (L) de chaque tronçon de canal (5) excède 10 mm, et mesure de préférence environ 100 mm.

9. Métier à tisser avec tambour de foule selon l'une des revendications 1 à 7, caractérisé par le fait que le rotor de tissage présente une butée (26) pour le mouvement de fermeture de chaque canal de guidage (F); et par le fait que chaque canal de guidage est raccordé à un dispositif (10) d'évacuation par aspiration pour l'insertion de la trame.

10. Métier à tisser avec tambour de foule selon la revendication 9, caractérisé par le fait que la butée (26) est prévue du côté entrée des fils de trame du rotor de tissage; et par le fait que le mouvement des tronçons de canaux (5) dans un sens (B, C) a lieu dans la direction de la trame (A) et, dans l'autre sens (D, E), à l'opposé de cette direction.

11. Métier à tisser avec tambour de foule selon les revendications 6 et 9, caractérisé par le fait que deux pièces (12, 13) en forme de bandes, intercalées entre chaque canal de guidage (F) et l'axe du rotor de tissage, servant d'organes d'entraînement des tronçons de canaux (5) et s'étendant sur la largeur de tissage, sont pourvues d'ouvertures (16, 17) dans lesquelles pénètrent les éléments d'entraînement (8) des languettes (7) des tronçons de canaux.

12. Métier à tisser avec tambour de foule selon les revendications 10 et 11, caractérisé par le fait que les pièces (12, 13) en forme de bandes sont situées en superposition et sont ancrées à l'une de leurs extrémités, par l'intermédiaire d'un ressort respectif (14,15), au côté du rotor de tissage par lequel pénètrent les fils de trame; et par le fait qu'au moins l'une des pièces en forme de bandes est raccordée à un entraînement par son autre extrémité.

13. Métier à tisser avec tambour de foule selon la revendication 12, caractérisé par le fait que l'entraînement se compose d'un bras (22) commandé par une came de commande (20) et sur lequel est monté un galet (19), ainsi que d'un câble (18) qui est guidé par l'intermédiaire du galet et dont l'une des extrémités est assujettie à l'une (13) des pièces en forme de bandes, son autre extrémité étant assujettie au rotor de tissage.

14. Métier à tisser avec tambour de foule selon la revendication 13, caractérisé par le fait que la came de commande (20) est située dans un boîtier (4) solidaire du métier, et le bras (22) est monté sur une partie (25) assujettie en rotation au rotor de tissage.

15. Métier à tisser avec tambour de foule selon les revendications 5 et 12, dont le rotor de filage présente la forme d'un cylindre creux s'étendant sur la largeur de tissage et comportant en alternance, sur son pourtour, des premiers et seconds peignes de lamelles de butée pour les fils de trame ou respectivement de lamelles de guidage des fils de chaîne, les organes de retenue de la foule étant incorporés à l'intérieur des seconds peignes, caractérisé par le fait qu'une gorge (42), située sur le pourtour du cylindre creux (1) parallèlement à son axe, s'étendant sur la largeur de tissage et dans laquelle se trouvent les organes de butée (30), est associée à chaque second peigne (36) à lamelles.

16. Métier à tisser avec tambour de foule selon la revendication 15, caractérisé par le fait que les organes de butée (30) comportent, à leur extrémité éloignée de l'axe du cylindre creux (1), une mâchoire ouverte, entourant partiellement les tronçons de canaux (5) et dont les bords latéraux (31) sont prévus pour venir en prise avec les saillies (29) des tronçons de canaux; par le fait que cette mâchoire est obturée, en direction de l'axe du cylindre creux, par des mentonnets (32) portant les tronçons de canaux; et par le fait qu'un évidement (33), emprisonnant les pièces (12, 13) en forme de bandes, se raccorde auxdits mentonnets.
